# EUROPÄISCHE PATENTSCHRIFT

(11) **EP 0 433 994 B1**
(45) Veröffentlichungstag und Bekanntmachung des Hinweises auf die Patenterteilung: **01.03.1995**
(21) Anmeldenummer: 90124606.6
(22) Anmeldetag: 18.12.1990
(51) Int. Cl.: E04G 1/15, E04G 9/02

(54) **Gerüstbrett**
Scaffolding platform
Plate-forme d'échafaudage

(30) Priorität: 21.12.1989 CH 4607/89
(43) Veröffentlichungstag der Anmeldung: 26.06.1991
(73) Patentinhaber: KAUFMANN HOLZBAUWERK Gesellschaft m.b.H., A-6870 Reuthe/Bregenzerwald (AT)
(72) Erfinder: Lehner, Peter, 8173 Riedt-Neerach (CH)
(74) Vertreter: Hefel, Herbert, Dipl.-Ing.

(56) Entgegenhaltungen:
- DE-A- 2 101 671
- DE-A- 2 946 219

## Beschreibung

Die vorliegende Erfindung bezieht sich auf ein Gerüstbrett aus mindestens zwei miteinander verbundenen Holzschichten, zwischen welchen ein biegsames Material schlaff angeordnet ist, das aus mehreren, in Längsrichtung des Gerüstbrettes verlaufenden, langgestreckten Einsätzen besteht und stellenweise mit den Holzschichten verbunden ist, wobei die Einsätze entsprechend bemessen dazu dienen, bei einem durch ein Aufprallen eines Gegenstandes auf das Gerüstbrett durch die entsprechende Schlagenergie verursachten vollständigen Bruch der Holzschichten die noch vorhandene Restenergie aufzunehmen, um damit ein vollständiges Durchbrechen des Gerüstbrettes zu verhindern.

Gerüstbretter werden üblicherweise beim Bereich ihrer jeweiligen Enden auf die entsprechenden Stützen eines Rohrgerüstes aufgelegt. Falls nun am Bau ein Gegenstand oder ein Arbeiter von einer gewissen Höhe auf ein Gerüstbrett fällt, daß das Gerüstbrett zerbricht, bilden die zwei Bruchstücke, die nun jeweils lediglich bei einem Ende getragen sind, eigentliche Fallklappen, so daß der fallende Gegenstand bzw. die fallende Person ohne eine Möglichkeit der Bremsung des Falles noch weiter fällt. Dadurch sind schon oft Unfälle verursacht worden, einerseits offensichtlich indem eine herabfallende Person durch das gebrochene Brett weiterfällt und andererseits, daß ein durchgebrochener Gegenstand eine sich weiter unten befindliche Person verletzt.

Bei einem bekannten Gerüstbrett dieser Art (DE-OS 21 01 671) ist daher vorgesehen, daß im wesentlichen parallel zu dem Brett und im wesentlichen von der Größe desselben an den Befestigungsmitteln und zwischen dem Rahmenwerk von Tragbalken und der abdeckenden Platte ein Stück biegsames Material in Form eines Netzes aus Kunststoff gefertigt ist. Das Gerüstbrett als solches ist aus dem erwähnten Rahmenwerk vom Tragbalken gebildet und dieses Rahmenwerk ist darüber hinaus von je einer Platte abgedeckt. Das erwähnte Netz ist zwischen dem Rahmenwerk und einer dieser Abdeckplatten angeordnet. Diese vorbekannte Gerüstplatte besitzt aufgrund ihres Aufbaues eine Vielzahl von Hohlkammern, die erfahrungsgemäß nicht dichtgemacht werden können. Bei dem an sich rauhen Betrieb, dem solche Gerüstbretter unterworfen sind, nistet sich in diesen Hohlräumen Feuchtigkeit ein und es bildet sich Schimmel, der rasch die Tragfähigkeit einer solchen Gerüstplatte beeinträchtigen kann. Abgesehen davon ist die Verleimung des Rahmenwerkes mit den Abdeckplatten nicht kontrollierbar. Solche Gerüstbretter haben sich auch in der Praxis nicht bewährt, aus welchem Grund sie auf dem Markt nicht angeboten werden. Anstelle eines Netzes aus Kunststoff als biegsames Material kann auch eine Anzahl von Kunststoffdrähten hier vorgesehen sein.

Ziel der Erfindung ist es daher, diese Nachteile zu beheben.

Erfindungsgemäß ist dafür vorgesehen, daß die Holzschichten entlang den gemeinsamen Berührungsflächen flächig miteinander verklebt sind und die Einsätze aus bandartigen Streifen bestehen. Dank des erfindungsgemäßen Vorschlages wird ein witterungsfestes Gerüstbrett erhalten. Trotz der großflächigen und witterungsfesten Verbindung können zwischen den Holzschichten tragfähige Materialstreifen eingebunden sein. Die vorbekannten Formen für solche biegsame Materialstreifen (Netze und Drähte) werden als nicht zweckmäßig angesehen, da im ersteren Falle die großflächige Verbindung nicht gewährleistet sein kann, denn das Netz würde eine durchgehende Trennschichte zwischen den Holzlagen bilden, wogegen Drähte, die ja relativ dünn ausgebildet sein müssen, um sie zwischen Holzschichten aufzunehmen, wohl nicht die gewünschte Sicherheit zu bieten vermögen.

Nachfolgend wird der Erfindungsgegenstand anhand der Zeichnungen beispielsweise näher erläutert. Es zeigt:
- Figur 1: einen Querschnitt durch ein drei Holzschichten aufweisendes Gerüstbrett, und
- Figur 2: eine Aufsicht auf ein Gerüstbrett mit eingelegtem Einsatz.

Das in der Figur 1 im Schnitt gezeigte Gerüstbrett weist drei miteinander verleimte Holzschichten auf, eine obere Schicht 1, eine mittlere Schicht 2 sowie eine untere Schicht 3. Das Gerüstbrett ist somit aus mehreren kreuzweise übereinanderlaufenden Holzleisten in bekannter Weise aufgebaut. Die Berührungsfläche zwischen der oberen Schicht 1 und der mittleren Schicht 2 ist mit der Bezugsziffer 4, und die Berührungsfläche zwischen der mittleren Schicht 2 und der unteren Schicht 3 mit der Bezugsziffer 5 angedeutet. Bevor die drei Schichten aufeinandergelegt werden, wird beim gezeigten Beispiel jeweils ein Gewebestreifen (siehe Figur 2), auf die jeweilige zu verleimende Seite der entsprechenden Holzschichten aufgelegt. Dann werden die Schichten miteinander verleimt, wobei gegebenenfalls noch Druck angewendet wird, so daß das Gerüstbrett mit pro Schicht jeweils zwei mehr oder weniger parallel in Brettlängsrichtung verlaufenden Bandabschnitten versehen ist.

In der Schnittansicht gemäß der Figur 1 des dreischichtigen Gerüstbrettes sind folglich bei der oberen Berührungsfläche 4 zwei Bandabschnitte 7A, 7B und entsprechend bei der unteren Berührungsfläche 5 zwei weitere Bandabschnitte 8A und 8B vorhanden. Der Einsatz kann wie angedeutet aus einem Gewebestreifen bestehen, kann ein Kunststoffstreifen, Stahlband, Drahtseil, Kunststoffseil, eine Kunststoffsaite oder auch eine Schnur sein. Dabei können eine oder mehrere mehr oder weniger parallel zueinander ungefähr geradlinig verlaufende Streifen-, Band-, Seil- etc. Abschnitte eingelegt sein.

Die Figur 2 zeigt eine Ausführung mit zwei parallelen solcher langgestreckter Einsätze, die jeweils bündig bei den Stirnseiten des Gerüstbrettes enden. Es sind auch Ausführungen vorgesehen, bei denen diese Einsätze beiderends über eine Schlaufe miteinander verbunden sind, d. h., daß z. B. ein endloses Band in einem derart gestreckten Zustand eingelegt ist, daß es zwei ungefähr parallele, geradlinige Abschnitte aufweist, welche beim jeweiligen Brettendbereich mit jeweils einem Schlaufenabschnitt miteinander in Verbindung stehen. Sollte das Gerüstbrett aus mehr als zwei Holzschichten zusammengesetzt sein, ist es überdies nicht notwendig, daß bei jeder Berührungsfläche benachbarter Holzschichten ein Einsatz, d. h. Gewebestreifen eingelegt ist. Besteht das Gerüstbrett aus z. B. vier Schichten, können Gewebestreifen nur bei den Berührungsflächen zwischen den zwei äußersten und den unmittelbar darunterliegenden Schichten vorhanden sein, oder, alternativ, nur bei der innersten Berührungsfläche zwischen den zwei inneren Holzschichten. Der beispielsweise Gewebestreifen muß in einem schlaffen Zustand eingelegt sein, so daß er bei einem Bruch des Brettes Zugkräfte durch eine kleine Dehnung aufnehmen kann. Dasselbe gilt für sämtliche Ausführungsformen. Wenn nämlich der jeweilige Einsatz gespannt und zudem mit dem Gerüstbrett entlang seiner Länge unterbruchslos verbunden ist, kann die angestrebte Sicherheitswirkung nicht auftreten.

Man nehme nun an, ein schwerer Gegenstand falle aus einer solchen Höhe auf das Gerüstbrett, daß das Holz durchbricht. Das Brechen des Holzes wird durch die Schlagenergie des auftreffenden Gegenstandes verursacht, welche entsprechend nun zumindest zum größten Teil vernichtet worden ist. Falls nun kein Einsatz vorhanden wäre, würden beide Teile des Gerüstbrettes fallklappenförmig nach unten schwenken, so daß der Gegenstand weiter hinunterfällt.

Jedoch wird nun der Gegenstand durch den Einsatz, also die Gewebestreifen aufgehalten. Da diese schlaff im Gerüstbrett eingelegt worden sind, sind sie bis zur Berührung mit dem Gegenstand noch keiner Kraft ausgesetzt worden. Sie müssen somit lediglich die nach dem Durchbrechen des Holzes noch vorhandene Restenergie z. B. in Form einer Zugbeanspruchung aufnehmen. Sie müssen also nicht derart stark ausgebildet sein, daß sie die gesamte Aufschlagsenergie aufnehmen müssen. Es erfolgt somit eine zweistufige Energievernichtung. Da nun auch die zwei voneinander durch den Bruch getrennten Brettstücke nicht mehr hinunterschwenken können, kann offensichtlich der Gegenstand auch nicht mehr weiter hinunter fallen und weiter unten irgendwelche Beschädigungen oder Verletzungen verursachen.

Dieselbe Wirkung kann man sich bei einem auf das Gerüstbrett hinabfallenden Arbeiter vorstellen. Um das Gerüstbrett bzw. das Holz durchbrechen zu können, muß offensichtlich die Aufschlagkraft des Arbeites derart groß sein, daß er bereits durch den Aufprall einige zugegebenermaßen kleinere Verletzungen, z. B. eine Verstauchung erleiden kann. Der gestürzte Arbeiter wird sich instinktiv am Brett festkrallen. Wenn nun das Gerüstbrett gemäß dem Stand der Technik ausgebildet ist, wird der Arbeiter mit dem Brettabschnitt, welches er erfaßt hat, weiter hinunterfallen. Bei dem erfindungsgemäß ausgebildeten Gerüstbrett jedoch bleibt der Arbeiter beim Scheitel des "V"-förmigen gebrochenen Gerüstbrettes aufgrund der Gewebestreifen liegen, so daß ein weiteres Hinunterfallen nicht mehr möglich ist.

## Patentansprüche

1. Gerüstbrett aus mindestens zwei miteinander verbundenen Holzschichten (1, 2, 3), zwischen welchen ein biegsames Material schlaff angeordnet ist, das aus mehreren, in Längsrichtung des Gerüstbrettes verlaufenden, langgestreckten Einsätzen besteht und stellenweise mit den Holzschichten (1, 2, 3) verbunden ist, wobei die Einsätze entsprechend bemessen dazu dienen, bei einem durch ein Aufprallen eines Gegenstandes auf das Gerüstbrett durch die entsprechende Schlagenergie verursachten vollständigen Bruch der Holzschichten (1, 2, 3) die noch vorhandene Restenergie aufzunehmen, um damit ein vollständiges Durchbrechen des Gerüstbrettes zu verhindern, dadurch gekennzeichnet, daß die Holzschichten (1, 2, 3) entlang den gemeinsamen Berührungsflächen flächig miteinander verklebt sind und die Einsätze aus bandartigen Streifen (7A, 7B; 8A, 8B) bestehen.

## Claims

1. A scaffolding board comprising at least two mutually connected wood layers (1, 2, 3) between which a flexible material is loosely arranged, the said material comprising a plurality of elongate inserts which extend in the longitudinal direction of the scaffolding board, and being connected in places to the wood layers (1, 2, 3), the inserts being correspondingly dimensioned in order to absorb the existing residual energy upon complete breakage of the wood layers (1, 2, 3) caused by impact energy when an object strikes the scaffolding board, and hence preventing the scaffolding board from breaking through entirely, **characterized in that** the wood layers (1, 2, 3) are stuck together so as to be flat along the overall contact surfaces, and the inserts comprise band-like strips (7A, 7B; 8A, 8B).

## Revendications

1. Planche d'échafaudage constituée au moins de couches de bois (1, 2, 3) reliées l'une à l'autre, entre lesquelles est agencé de manière lâche un matériau souple, qui est constitué de plusieurs pièces rapportées allongées s'étendant dans la direction longitudinale de la planche d'échafaudage et est raccordé par endroits aux couches de bois (1, 2, 3), les pièces rapportées étant dimensionnées de manière correspondante pour empêcher, lors d'une rupture complète des couches de bois (1, 2, 3) occasionnée par l'impact d'un objet sur la planche d'échafaudage et qui absorbent l'énergie résiduaire encore présente, une fracture complète de la planche d'échafaudage, caractérisée en ce que les couches de bois (1, 2, 3) sont collées l'une à l'autre à plat le long des surfaces de contact communes et les pièces rapportées sont constituées de lames en forme de bandes (7A, 7B; 8A, 8B).
